# FASCICULE DE BREVET EUROPEEN

(11) **EP 0 142 200 B1**
(45) Date de publication et mention de la délivrance du brevet: **11.05.1988**
(21) Numéro de dépôt: 84201569.5
(22) Date de dépôt: 31.10.1984
(51) Int. Cl.: H01F 19/00, H01C 10/38

(54) **Dispositif de réglage de tension d'électrode pour tube à rayons cathodiques**
Anordnung zur Elektrodenspannungsregelung für Kathodenstrahlröhren
Voltage control device for cathode-ray tube electrodes

(30) Priorité: 07.11.1983 FR 8317650; 22.05.1984 FR 8407954
(43) Date de publication de la demande: 22.05.1985
(73) Titulaire: LA RADIOTECHNIQUE PORTENSEIGNE, 92150 Suresnes (FR); Philips Electronics N.V., 5621 BA Eindhoven (NL)
(72) Inventeur: Faye, Francis SOCIETE CIVILE S.P.I.D., F-75007 Paris (FR); Prigent, Georges SOCIETE CIVILE S.P.I.D., F-75007 Paris (FR)
(74) Mandataire: Caron, Jean

(56) Documents cités:
- US-A- 2 481 682
- US-A- 3 886 434
- US-A- 3 936 719

## Description

L'invention concerne un dispositif générateur de tension réglable pour alimenter au moins une électrode d'un tube à rayons cathodiques, dispositif comportant un transformateur muni d'un enroulement pour fournir au moins une tension à au moins un potentiomètre sur le curseur duquel est recueillie une tension réglable, et d'une partie creuse dite "pipe" dans laquelle est introduit au moins un câble électrique et dans laquelle ce dernier est mis en liaison avec l'enroulement.

L'invention trouve son application principale dans les récepteurs de télévision en couleur.

Dans les dispositifs générateurs de tension connus, on utilise pour fournir la tension réglable un potentiomètre spécial capable de supporter une tension de plusieurs kilovolts à ses bornes. Un tel potentiomètre est présent par exemple au catalogue de la Société PHILIPS sous l'appellation "FOCUS POTENTIOMETER UNIT".

Un tel potentiomètre est encombrant, délicat à connecter, et surtout coûteux à fabriquer à cause des contraintes d'isolement nécessitées par les hautes tensions présentes.

L'invention fournit une solution pour éviter l'emploi d'un tel élément spécifique, sa fixation au transformateur et sa connexion à l'élément générateur de tension.

Les dispositifs générateurs comportent un transformateur muni d'un enroulement pourfournir une tension, et d'une partie creuse dite "pipe" dans laquelle est introduit un câble électrique et dans laquelle ce dernier est mis en liaison avec l'enroulement.

Le dispositif selon l'invention est remarquable en ce que le potentiomètre est réalisé à l'intérieur de la pipe, le câble y recueillant directement la tension réglable, du fait qu'à l'intérieur de ladite. pipe est disposée au moins une couche résistive formant potentiomètre dont une extrémité est reliée à l'enroulement, que le câble électrique est muni de moyens connectés à son âme conductrice pour prendre contact avec ladite couche, et que l'enfoncement du câble dans la pipe est ajustable, déplaçant ainsi le point de contact avec la couche résistive.

Dans le dispositif selon l'invention la piste du potentiomètre est constituée au moyen d'une couche résistive disposée à l'intérieur même de la pipe de sortie de la tension de concentration, et le curseur du potentiomètre au moyen de l'extrémité du câble haute tension introduit dans ladite pipe pouvant coulisser dans cette pipe pour régler la tension.

Afin d'éviter l'emploi d'une résistance supplémentaire, l'autre extrémité de la couche résistive est avantageusement reliée à un autre point de l'enroulement.

Avantageusement, les moyens pour prendre contact avec la couche sont constitués par l'extrémité de l'âme conductrice du câble repliée par- dessus sa gaine isolante.

Grâce au dispositif selon l'invention, il est possible de fournir une haute tension ajustable en mettant seulement en oeuvre des moyens extrêmement simples et peu coûteux.

En outre le dispositif selon l'invention s'applique avantageusement à la fourniture de la tension de concentration aussi bien qu'à la tension de polarisation de la deuxième grille du tube cathodique, et à cet effet, sa partie creuse comporte deux logements, pour deux câbles, logements munis chacun d'une couche résistive.

La description qui va suivre, en regard des dessins annexés donnés à titre d'exemples non limitatifs, fera bien comprendre comment l'invention peut être réalisée.
Les figures 1A et 1B représentent une vue latérale et une coupe d'un transformateur utilisé dans l'invention.
Les figures 2A et 2B sont deux schémas électriques de branchement à l'enroulement.
Les figures 3A et 38 représentent en perspective coupée deux exemples de réalisation de la pipe selon l'invention.
La figure 4 représente une barrette isolante recouverte d'une couche résistive.
Les figures 5A et 5B représentent en perspective des moyens pour assurer le contact entre le câble et la couche résistive.
Les figures 6A, B, C, et D illustrent différents exemples de réalisation de moyens de blocage du câble.
Les figures 7A à 7C sont respectivement une vue en perspective, une coupe transversale et une coupe longitudinale d'un mode de réalisation particulier de l'invention où la partie creuse comporte deux logements.
Les figures 8A et 88 représentent en perspective à divers stade de fabrication, des barrettes munies de couches résistives.
La figure 9 est un schéma de branchement pour deux électrodes d'un tube cathodique.

Sur la figure 1, est représenté un transformateur haute tension de télévision. Ce dernier est habituellement muni de plusieurs bobinages, ou enroulements, fournissant diverses tensions, placés autour d'un noyau de ferrite 8. L'enroulement 20 qui fournit la tension de focalisation est représenté. Le transformateur comporte une partie proéminente et creuse 10 dite "pipe", dans laquelle est introduit un câble électrique 9 et dans laquelle ce dernier est mis en liaison avec l'enroulement 20.

A l'intérieur de ladite pipe 10, est disposée une couche résistive 2 dont une extrémité est reliée par la connexion 7 à un point de l'enroulement. Le câble électrique 9 est muni de moyens pour prendre contact avec ladite couche et son enfoncement dans la pipe est ajustable à la main ou grâce à quelque moyen mécanique facile à réaliser.

L'autre extrémité de la couche résistive 2 est reliée, par exemple au moyen d'une agrafe 12, à un conducteur 11. La figure 2A, où l'on retrouve l'enroulement 20 et la couche résistive 2, montre que ladite autre extrémité est reliée par le conducteur 11 à une résistance-talon 23, elle-même reliée à la masse.

Ce schéma comporte, par ailleurs, des diodes de redressement non décrites ici, qui peuvent être connectées de différentes manières, décrites par exemple dans l'ouvrage "Le nouveau guide de la télévision en couleurs" aux Editions CHIRON à Paris, pages 229 à 240. Ces diodes sont en général incorporées dans le moulage de l'enroulement, par exemple de la manière décrite par le brevet FR 2 146 419. Une diode peut ainsi être placée en série dans la connexion 7.

Le schéma de la figure 2B représente une autre possibilité de branchement du potentiomètre. Cette possibilité n'est pas utilisée dans l'art antérieur car elle nécessite la présence d'une deuxième pipe pour assurer le branchement, au point 22, de l'autre extrémité du potentiomètre. Ce branchement est par contre avantageux dans la cadre de l'invention car il permet de supprimer le conducteur 11 et la résistance 23. Les deux extrémités de la couche résistive, situées dans la même pipe 10, sont connectées aux prises 21, 22 de l'enroulement.

La pipe de la figure 3A comporte une couche résistive 2 déposée directement à l'intérieur de la pipe. Ce dépôt peut être réalisé sous plasma, cette technique bien connue permettant de métalliser des surfaces peu accessibles. Sur les deux extrémités 5, 6 une couche conductrice est déposée en masquant la partie centrale de la couche 2 pendant le dépôt. Les plages conductrices 5, 6 permettent la liaison avec, respectivement, la connexion 7 et l'agrafe 12.

La pipe de la figure 3B est munie d'une pièce interne 100 préfabriquée. Cette pièce comporte une rainure 4 dans laquelle est fixée une barrette isolante recouverte d'une couche résistive.

La figure 4 représente une telle barrette recouverte de la couche résistive 2 sur une face, une couche conductrice 1, 3 étant déposée à chaque extrémité. Ces couches sont de préférence déposées par sérigraphie en couche épaisse sur un substrat de céramique qui comporte une grande quantité de barrettes et qui est ensuite découpé en barrettes unitaires. Sur les couches d'extrémité 1 et 3, sont fixées des connexions 7 et 70, la connexion 70 étant par exemple repliée derrière la barrette. Le barrette est ensuite fixée dans la pièce 100, les connexions 7, 70 passant par les trous 24, puis les connexions 7, 70 sont reliées à l'enroulement 20 et, enfin, l'ensemble de l'enroulement et de la pièce 100 est surmoulé pour constituer un bloc muni de la pipe 10.

Le câble 9 de la figure 5A est muni à son extrémité d'un embout 14 soudé au conducteur central 13 du câble. Cet embout comporte un ou plusieurs découpage(s) embouti(s) constituant chacun une lame élastique 25 destinée à assurer un bon contact avec la couche résistive. Dans une version simplifiée représentée par la figure 5B, l'extrémité du conducteur central rigide 13 du câble est repliée par-dessus sa gaine isolante pour assurer le contact avec la couche résistive. Cette disposition est adaptée à la pipe représentée sur la figure 3B, la rainure 4 étant alors plus profonde que l'épaisseur de la barrette, de façon qu'après fixation de celle-ci dans le fond de la rainure, la couche résistive reste en retrait par rapport à la paroi intérieure de la pipe, constituant donc encore une rainure dans laquelle pénètre l'extrémité 13 du câble en contact avec la barrette, empêchant ainsi le câble de tourner autour de son axe longitudinal. Au lieu d'une barrette étroite logée dans la rainure, on peut aussi utiliser une barrette relativement large, logée dans un évidement approprié à côté du logement destiné au câble, avec un fente entre ledit évidement et ledit logement, fente par laquelle passe l'extrémité conductrice du câble, une telle disposition est représentée par les figures 7A, B, C qui vont maintenant être décrites.

Pourfournir à la fois la tension de concentration et la tension de deuxième grille d'un tube à rayons cathodiques de télévision en couleur la pipe vue en perspective sur la figure 7A comporte deux logements pour deux câbles 9, 29, logements munis chacun d'une couche résistive.

Cette disposition permet de réaliser le schéma électrique représenté sur la figure 9. L'enroulement 20 fournit une tension d'environ 8 kV par un conducteur 33 à une extrémité d'une piste résistive 2 sur laquelle prend contact le câble 9 alimentant l'électrode de focalisation, piste suivie d'une piste 23 formant résistance-talon, et d'une piste résistive 28 sur laquelle prend contact de câble 29 alimentant la deuxième grille du tube cathodique. L'extrémité, opposée à la piste 23, de la piste 28 est reliée par un conducteur 36 à une prise de l'enroulement du transformateur, prise fournissant environ 0,5 kV; elle pourrait aussi être ramenée à la masse via une résistance-talon.

La figure 7B est une coupe transversale dans la pipe de la figure 7A. Elle montre deux câbles 9, 29 dans deux logements cylindriques, et deux barrettes 31, 32 avec lesquelles les extrémités respectivement 13, 30 des câbles 9, 29 sont en contact. Les barrettes 31, 32 sont placées ensemble dans un évidement 27 approprié placé entre les deux logements pour les câbles, et des passages parallèles aux axes des câbles font communiquer lesdits logements avec ledit évidement 27 en permettant le passage des extrémités de câbles 13,30. Bien entendu un embout de contact comme celui représenté figure 5A pourrait aussi bien être utilisé ici.

La figure 7C, qui est une vue en perspective et en coupe selon C de la pipe de la figure 7A, permet de parfaitement comprendre la disposition des câbles 9, 29, et des barrettes 31, 32.

La figure 8a représente des barrettes 31 et 32 vues du côté qui porte les pistes résistives 2 et 28 et des pistes conductrices de raccordement 33 à 36. Les barrettes sont découpées dans une plaque d'alumine et les pistes sont réalisées selon la technique dite "en couches épaisses" par sérigraphie et cuisson.

La piste 28 est plus large que la piste 2, car pour une même longueur de coulissement du câble, elle doit procurer une variation de tension d'environ 400 volts, alors que la piste 2 procure une variation d'environ 2 kilovolts. La partie de résistance-talon 23 qui prolonge la piste 28 est décalée latéralement pour que, en cas d'enfoncement insuffisant du câble, celui-ci ne soit plus en contact avec la résistance, afin que la deuxième grille ne puisse pas être portée à une tension trop élevée.

Avant d'être placée dans la pipe 10, la plaquette 32 est retournée dos à dos contre la plaquette 31, comme l'indique la flèche 37, et on obtient alors l'ensemble de barrettes représenté par la figure 8B. Une agrafe 26 assure la liaison électrique entre les pistes conductrices 34 et 35 de la figure 8A, et les pistes 33 et 36 sont reliées à des prises de l'enroulement comme expliqué plus haut à propos de la figure 9.

La figure 6A représente l'extrémité extérieure d'une pipe munie de fentes 15 autour d'un passage de câble. Les fentes 15 permettent un serrage par constriction. On emploie par exemple un bouchon 17 représenté en figure 6B, vissé sur le filetage 16 de la pipe, de façon à provoquer le serrage. On peut aussi employer une bague 18 représentée en figure 6C, enfoncée à force sur l'extrémité tronconique de la pipe. On peut encore employer une vis transversale 19, tel que représentée en figure 6D, pour serrer le câble. Bien que les figures 6A et D représentent une pipe à un câble, il est évident que les moyens décrits en référence à ces figures et plus particulièrement à la figure 6D s'appliquent aussi bien à une pipe à deux câbles.

On peut utiliser pour bloquer le/les câbles, une pièce en forme de coin qui est glissée jusqu'à blocage entre les deux câbles, ou entre un câble et une butée prévue sur l'extrémité de la pipe. On peut ainsi remplacer une partie de la piste conductrice 36 (figure 8A) par une piste résistive de façon à réaliser une résistance-talon.

## Revendications

1. Dispositif générateur de tension réglable pour alimenter au moins une électrode d'un tube à rayons cathodiques, dispositif comportant un transformateur muni d'un enroulement pour fournir au moins une tension à au moins un potentiomètre (2) sur la curseur duquel est recueillie une tension réglable, et d'une partie creuse (10) dite "pipe" dans laquelle est introduit au moins un câble électrique (9) et dans laquelle ce dernier est mis en liaison avec l'enroulement, caractérisé en ce que le potentiomètre est réalisé à l'intérieur de la pipe, le câble y recueillant directement la tension réglable, du fait qu'à l'intérieur de ladite pipe est disposée au moins une couche résistive (2) formant potentiomètre dont une extrémité est reliée à l'enroulement (20), que le câble électrique est muni de moyens connectés à son âme conductrice pour prendre contact avec ladite couche, et que l'enfoncement dû câble dans la pipe est ajustable, déplaçant ainsi le point de contact avec la couche résistive.

2. Dispositif selon la revendication 1, caractérisé en ce que les moyens pour prendre contact avec la couche sont constitués par l'extrémité (13) de l'âme conductrice du câble repliée pardessus sa gaine isolante.

3. Dispositif selon la revendication 1, caractérisé en ce que les moyens pour prendre contract avec la couche sont constitués par un embout (14) muni d'au moins une lame élastique.

4. Dispositif selon l'une quelconque est revendications précédentes, caractérisé en ce que la couche résistive est disposée dans une rainure de la paroi de la pipe.

5. Dispositif selon l'une quelconque des revendications précédentes, caractérisé en ce que l'autre extrémité de la couche résistive est reliée à un autre point de l'enroulement (20).

6. Dispositif selon l'une quelconque des revendications précédentes caractérisé en ce qu'au moins une barrette isolante sur laquelle est déposée une couche résistive est disposée dans la pipe.

7. Dispositif selon l'une quelconque des revendications 1 à 5 caractérisé en ce que la couche résistive est déposée directement sur la paroi intérieure de la pipe.

8. Dispositif selon l'une quelconque des revendications précédentes, caractérisé en ce que sa partie creuse comporte deux logements pour deux câbles (9, 29), logements munis chacun d'une couche résistive, fournissant respectivement la tension de concentration et la tension de deuxième grille du tube à rayons cathodiques.

9. Dispositif selon l'une quelconque des revendications 1 à 6, caractérisé en ce que sa partie creuse comporte deux logements, pour deux câbles, logements munis chacun d'une barrette isolante (31, 32) sur laquelle est déposée une couche résistive (2, 28), et en ce que ces barrettes sont disposées dos à dos entre les deux logements et leurs couches résistives sont connectées en série.

10. Dispositif selon l'une quelconque des revendications précédentes, caractérisé en ce qu'il est muni de moyens de blocage du câble.

## Patentansprüche

1. Regelspannungsgenerator zum Speisen wenigstens einer Elektrode einer Kathodenstrahlröhre mit einem Transformator, der eine'Wicklung zum Anlegen wenigstens einer Spannung an wenigstens ein Potentiometer (2), dessen Schleifer mit einer regelbaren Spannung verbunden ist, und einen Hohlteil (10) mit der Bezeichnung "Schnabel" enthält, in den wenigstens ein elektrisches Kabel (9) eingeführt wird und dieses Kabel im Schnabel mit der Wicklung verbunden wird, dadurch gekennzeichnet, dass das Potentiometer im Schnabelinneren angeordnet ist, in dem das Kabel die regelbare Spannung direkt aufnimmt, indem im Schnabelinneren wenigstens eine Widerstandsschicht (2) zur Bildung des Potentiometers angebracht ist, von dem ein Ende mit der Wicklung (20) verbunden ist, dass das elektrische Kabel mit seinem leitenden Kern verbundene Mittel zum Kontaktieren der Widerstandsschicht enthält, und dass die Eindringtiefe des Kabels in dem Schnabel einstellbar ist und auf diese Weise die Kontaktstelle mit der Widerstandsschicht verschoben wird.

2. Generator nach Anspruch 1, dadurch gekennzeichnet, dass die Mittel zum Kontaktieren der Widerstandsschicht aus dem Ende (13) des über seine Isolierhülle zurückgebogenen, leitenden Kernes des Kabels bestehen.

3. Generator nach Anspruch 1, dadurch gekennzeichnet, dass die Mittel zum Kontaktieren der Widerstandsschicht aus einem Kabelansatz (14) mit wenigstens einer Federlamelle bestehen.

4. Generator nach einem oder mehreren der vorangehenden Ansprüche, dadurch gekennzeichnet, dass die Widerstandsschicht sich in einer Rille in der Wand des Schnabels befindet.

5. Generator nach einem oder mehteren der vorangehenden Ansprüche, dadurch gekennzeichnet, dass das andere Ende der Widerstandsschicht mit einer anderen Stelle der Wicklung (20) verbunden ist.

6. Generator nach einem oder mehreren der vorangehenden Ansprüche, dadurch gekennzeichnet, dass wenigstens ein Isolierstreifen, auf dem eine Widerstandsschicht angebracht ist, im Schnabel angeordnet ist.

7. Generator nach einem oder mehreren der Ansprüche 1 bis 5, dadurch gekennzeichnet, dass die Widerstandsschicht direkt auf der Innenwandlung des Schnabels angebracht ist.

8. Generator nach einem oder mehreren der vorangehenden Ansprüche, dadurch gekennzeichnet, dass sein Hohlteil zwei Aufnahmeräume für zwei Kabel (9, 29) enthält, wobei diese Räume mit je einer Widerstandsschicht versehen sind, die die Fokussierungsspannung bzw. die zweite Gitterspannung der Kathodenstrahlröhre verschaffen.

9. Generator nach einem oder mehreren der Ansprüche 1 bis 6, dadurch gekennzeichnet, dass sein Hohlteil zwei Aufnahmeräume für zwei Kabel enthält, wobei die Räume je einen Isolierstreifen (31, 32) enthalten, auf dem eine Widerstandsschicht (2, 28) angebracht ist, und dass die Isolierstreifen mit ihren Rückseiten gegeneinander zwischen den Aufnahmeräumen angeordnet sind und ihre Widerstandsschichten in Serie geschaltet sind.

10. Generator nach einem oder mehreren der vorangehenden Ansprüche, dadurch gekennzeichnet, dass er Mittel zum Festsetzen des Kabels enthält.

## Claims

1. A device for generating a variable voltage for powering at least one electrode of a cathode-ray - tube, which device comprises a transformer having a winding for applying at least one voltage, to at least one potentiometer (2) whose wiper carries a variable voltage, and at least one hollow portion (10), referred to as "pipe", into which at least one electrical cable (9) is inserted and in which said cable is brought into contact with the winding, characterized in that the potentiometer is realized inside the pipe, the cable receiving directly the variable voltage therein in that at least one resistive layer (2) which forms the potentiometer is arranged inside said pipe, one end of said layer being connected to the winding (20), the electrical cable being provided with means which are connected to its core for establishing contact with said layer, the insertion depth of the cable in the pipe being adjustable, thus shifting the point of contact with the resistive layer.

2. A device as claimed in Claim 1, characterized in that the means for establishing contact with the layer are formed by the end (13) of the conductive core of the cable, folded back onto its insulating sheath.

3. A device as claimed in Claim 1, characterized in that the means for establishing contact with the layer are formed by a ferrule (14) comprising at least one elastic strip.

4. A device as claimed in any one of the preceding Claims, characterized in that the resistive layer is provided in a groove in the wall of the pipe.

5. A device as claimed in any one of the preceding Claims, characterized in that the other end of the resistive layer is connected to another point of the winding (20).

6. A device as claimed in any one of the preceding Claims, characterized in that at least one insulating strip on which there is provided a resistive layer is arranged in the pipe.

7. A device as claimed in any one of the Claims 1 to 5, characterized in that the resistive layer is deposited directly on the inner wall of the pipe.

8. A device as claimed in any one of the preceding Claims, characterized in that its hollow portion comprises two recesses for two cables (9, 20), each recess being provided with a resistive layer supplying the focussing voltage and the voltage for the second grid of the cathode-ray tube, respectively.

9. A device as claimed in any one of the Claims 1 to 6, characterized in that its hollow portion comprises two recesses for two cables, each recess being provided with an insulating strip (31, 32) on which there is provided a resistive layer (2, 28), said strips being arranged back-to-back between the two recesses, their resistive layers being connected in series.

10. A device as claimed in any one of the preceding Claims, characterized in that it is provided with cable-locking means.
